# EUROPÄISCHE PATENTSCHRIFT

(11) **EP 3 016 805 B1**
(45) Veröffentlichungstag und Bekanntmachung des Hinweises auf die Patenterteilung: **17.05.2017**
(21) Anmeldenummer: 14736785.8
(22) Anmeldetag: 07.07.2014
(51) Int. Cl.: B41F 33/00, B41F 33/02, B41F 5/24, B41F 13/004, B41F 13/30, B41F 13/38

(54) **VERFAHREN UND VORRICHTUNG ZUM GEGENSEITIGEN ANSTELLEN VON ZWEI ZYLINDERN IN EINER DRUCKMASCHINE**
METHOD AND DEVICE FOR MUTUAL THROWING ON OF TWO CYLINDERS IN A PRINTING PRESS
PROCÉDÉ ET DISPOSITIF POUR SERRER DEUX CYLINDRES L'UN CONTRE L'AUTRE DANS UNE MACHINE D'IMPRESSION

(30) Priorität: 05.07.2013 DE 102013213264
(43) Veröffentlichungstag der Anmeldung: 11.05.2016
(73) Patentinhaber: Windmöller & Hölscher KG, 49525 Lengerich (DE); Ehrenberg, Rainer, 49205 Hasbergen (DE); Höwelmeyer, Uwe, 49477 Ibbenbüren (DE); Frankenberg, Mario, 49074 Osnabrück (DE); Sprehe, Wolfgang, 49439 Steinfeld (DE); Gunschera, Frank, 49078 Osnabrück (DE); Westhof, Frank, 49509 Recke (DE); Krümpelmann, Martin, 49525 Lengerich (DE)
(72) Erfinder: EHRENBERG, Rainer, 49205 Hasbergen (DE); HÖWELMEYER, Uwe, 49477 Ibbenbüren (DE); FRANKENBERG, Mario, 49074 Osnabrück (DE); SPREHE, Wolfgang, 49439 Steinfeld (DE); GUNSCHERA, Frank, 49078 Osnabrück (DE); WESTHOF, Frank, 49509 Recke (DE); KRÜMPELMANN, Martin, 49525 Lengerich (DE)
(86) Internationale Anmeldenummer: PCT/EP2014/064452
(87) Internationale Veröffentlichungsnummer: WO 2015/001126

(56) Entgegenhaltungen:
- EP-A1- 1 018 426
- EP-A1- 2 085 223
- WO-A2-2010/142405

## Beschreibung

Die Erfindung betrifft ein Verfahren und Vorrichtung zum gegenseitigen Anstellen von zwei Zylindern in einer Druckmaschine.

Zur Abwicklung von Druckaufträgen, die den heutigen Qualitätsanforderungen entsprechen, ist es notwendig, die am Druckprozess beteiligten Zylinder aneinander anzustellen, damit die richtige Menge Druckfarbe von einem auf den nächsten Zylinder oder auf den durch ihn transportierten Bedruckstoff übertragen wird. Mit den Begriffen "Anstellen" beziehungsweise "Anstellung" ist hier der relative Abstand der jeweils zwei beteiligten Zylinder gemeint. Dabei ist zu beachten, dass die Drehachsen dieser Zylinder nicht zwangsläufig parallel liegen müssen. Es kann Abweichungen hiervon geben, beispielsweise wenn einer dieser Zylinder eine konische Form aufweist.

Insbesondere die bei einem Flexodruckverfahren und in einer Flexodruckmaschine am Druckprozess beteiligten Zylinder müssen sehr genau aneinander angestellt werden, um den eingangs erwähnten optimalen Farbübertrag zu gewährleisten. Das liegt daran, dass beim Flexodruck die druckenden Bereiche gegenüber den nicht druckenden Bereichen eines Druckbildes erhaben sind. Zudem bestehen die so genannten Druckplatten oder Klischees, die vom Druckzylinder getragen werden, aus flexiblem Material. Ist der relative Abstand zweier Zylinder zu groß, wird keine oder nicht ausreichend Druckfarbe auf oder von der Druckplatte übertragen. Ist der Abstand dem gegenüber zu gering, werden Teile der Druckplatte gequetscht, was sich beispielsweise in so genannten Quetschrändern im ausgedruckten Druckbild bemerkbar macht.

In heutiger Zeit wechseln die Druckaufträge an einer Druckmaschine relativ häufig, was in der Regel mit dem Wechsel zumindest der Druckplatten oder der Zylinderkomponenten, auf denen sie montiert sind, einhergeht. Oft ändert sich dabei auch die Drucklänge, d. h. der Umfang der Zylinder. Vor dem Start eines neuen Jobs muss also jeweils die optimale Anstellposition mit einem Anstellverfahren ermittelt werden. Ein großer Wunsch ist dabei, möglichst wenig Makulatur zu erzeugen.

In der Druckschrift DE 2009 025 053 A1 wird bereits eine Vorrichtung und ein Verfahren zum gegenseitigen Anstellen zumindest zweier Zylinder einer Druckmaschine beschrieben.

Hier werden die beiden Zylinder, die vorzugsweise an jedem ihrer Enden eine Anstelleinrichtung aufweisen, die zumindest Lagerböcke und Stellantriebe umfassen, schrittweise aneinander angenähert. Die jeweilige Anstellposition, deren Optimalwert ja zu ermitteln ist, wird dabei jeweils bestimmt und auch gespeichert. Dabei drehen sich die beiden Zylinder durch den Einfluss von Antrieben. Die Umfangsgeschwindigkeiten der beiden Zylinder sind jedoch unterschiedlich. Die eine Messgröße zumindest eines der beiden Zylinder wird dabei permanent gemessen und deren Werte gemessen und gespeichert. Die Drehgeschwindigkeit des Zylinders ist eine geeignete Messgröße. Eine weitere geeignete Messgröße ist die Bremskraft. Dabei hat die Messgröße zunächst einen im Wesentlichen gleich bleibenden Grundwert, der als Initialwert bezeichnet werden kann. Sollte es nun innerhalb einer vollständigen Umdrehung einen Kontakt zwischen diesen Zylindern geben, so gleichen sich die Umfangsgeschwindigkeiten an, so dass nun der aktuelle Messwert vom Initialwert abweicht. Im Falle der Messung der Bremskraft erhöht sich dieser Messwert, wenn es einen Kontakt zwischen beiden Zylindern gibt. Sobald eine solche Abweichung ermittelt wurde, wird der Prozess gestoppt, da nun eine erste Anstellposition gefunden wurde.

Die EP 1 018 426 A1 offenbart ein ganz ähnliches Verfahren.

Die EP 2 085 223 A1 zeigt ein weiteres Verfahren zur Anstellung zweiter Zylinder, wobei die Zylinder, in ständigem Kontakt gehalten werden und bei einer Messfahrt, die eine komplette Druckzylinderumdrehung andauert, die Anstellposition gemessen und aufgezeichnet wird. Die größte Anstellposition, also der größte gemessene Abstand zwischen Druck- und Gegendruckzylinder wird nun als optimale Druckposition angesehen.

Da in allen Fällen diese Anstellposition in der Regel noch nicht die optimale Anstellposition ist, muss diese noch aufgesucht werden. Eine weitere Optimierung ist an dieser Stelle notwendig. Ein Verfahren, wie es etwa in der Patentschrift EP 1 249 346 B2 offenbart ist, kann hilfreich sein. Bei diesem Verfahren werden die Anstellpositionen anhand von Vergleichen der Ausdrucke bei verschiedenen Anstellpositionen optimiert.

Als nachteilig erweist sich allerdings, dass hier bereits Druckfarbe genutzt werden muss. Außerdem kann bei einer Mehrfarbendruckmaschine in der Regel nur ein Druckwerk hinsichtlich der Anstellposition optimiert werden. Insgesamt sind also ein vergleichsweise hoher Anfall von Makulatur sowie die Zeitdauer zu beklagen.

Die Aufgabe der vorliegenden Erfindung ist es daher, ein Verfahren und eine Vorrichtung vorzuschlagen, mit denen sich das Auffinden der optimalen Anstellposition von zwei Zylindern beschleunigen lässt.

Erfindungsgemäß wird diese Aufgabe, ausgehend von den oberbegrifflichen Merkmalen, durch die Merkmale des Kennzeichens des Anspruchs 1 gelöst. Demnach ist vorgesehen, dass der Wert des Drehwinkels aufgezeichnet wird, bei dem sich eine Abweichung des Wertes der Messgröße vom Initialwert ergibt. Es ist also vorgesehen, nicht bereits bei dem Erkennen des ersten Kontakts den Vorgang abzubrechen, sondern den gesamten Drehwinkel aufzuzeichnen, bei dem sich die bereits beschriebene Abweichung zu dem Initialwert ergibt. Sollte sich zum Beispiel ein kleiner Drehwinkel ergeben, beispielsweise von einem oder wenigen Grad, so ist oft davon auszugehen, dass noch nicht der optimale Anstellwert erreicht ist. Ergibt sich jedoch ein größerer Drehwinkel, so kann man annehmen, dass bereits ein Großteil oder der ganze Teil der druckenden Bereiche Kontakt mit dem zweiten Zylinder hat, so dass man bereits dem optimalen Anstellwert nahe ist.

Weiterhin ist erfindungsgemäß vorgesehen, das auch nach dem ersten Kontakt, dem ein Anstellwert zugeordnet ist, die Anstellung weiter durchgeführt wird, also der relative Abstand der am Verfahren beteiligten Zylinder weiter verkleinert wird. Nach dieser neuerlichen Veränderung der Anstellposition wird die soeben beschriebene Messfahrt wiederholt. Es wird wiederum der Wert des Drehwinkels aufgezeichnet, bei dem sich eine Abweichung des Wertes der Messgröße vom Initialwert ergibt. Dabei können nun weitere Druckbereiche erfasst werden, die gegenüber der ersten Kontaktfläche "tiefer" liegen, deren Außenoberfläche also einen geringeren Abstand zu der Drehachse des Zylinders hat als die zunächst ermittelte Fläche. Der Wert des Drehwinkels, bei dem sich eine Abweichung des Wertes der Messgröße vom Initialwert ergibt, ist in einem solchen Fall also ein höherer Wert.

Vorteilhaft ist dabei, wenn für jede Anstellposition der Zylinder eine im Wesentlichen vollständige Umdrehung gedreht wird, bevor die nächste Anstellposition angesteuert wird. Bevorzugt wird dabei, dass der Zylinder während der Veränderung der Anstellposition weitergedreht wird. Der Winkel, um den der Zylinder während der Änderung der Anstellposition weitergedreht wird, ist sehr klein und kann vernachlässigt werden. Das kann in Kauf genommen werden, um nicht die Rotationsbewegung des Zylinders während der Veränderung der Anstellposition stoppen zu müssen.

Die Veränderung der Anstellposition erfolgt bevorzugt in Schritten mit einer Weite von weniger als 50 Mikrometer, insbesondere weniger als 25 Mikrometern.

Nach einer Anzahl von verschiedenen Anstellpositionen hat man auf diese Weise eine Funktion des Wertes des Drehwinkels, bei dem sich eine Abweichung des Wertes der Messgröße vom Initialwert ergibt, in Abhängigkeit von der Anstellposition. Der Wert dürfte zunächst bei 0 sein, mit weiterer Verkleinerung des Abstandes der Zylinder ansteigen und später in einen Sättigungsbereich übergehen. Die Anzahl der verschiedenen Anstellpositionen, die von der Steuer- und Regeleinheit angesteuert werden, kann bei Erreichen des Sättigungsbereiches begrenzt werden. Die Anzahl kann aber auch vor Durchführung des Verfahrens durch den Maschinenbediener oder maschinenseitig vorgegeben werden oder sein.

Die optimale Anstellposition kann aus der beschriebenen Funktion nun wie folgt aufgefunden werden: Dort, wo die Funktion die größte Steigung hat (also ein Maximum in der Ableitung), kann zunächst die optimale Anstellposition festgelegt werden. Um jedoch die tiefer liegenden Bereiche mit zu erfassen, werden nun auch für andere Anstellpositionen die Steigungen der Funktion überprüft. Die jeweils nächstgrößte Steigung, insbesondere die zweitgrößte Steigung, wird nun als optimale Anstellposition festgelegt. In weiterer Ausgestaltung wird diese Position jedoch nur dann als optimale Anstellposition gewertet, wenn der Wert dieser Steigung einen Mindestanteil an dem Wert der größten Steigung aufweist. So wird beispielsweise die zweitgrößte Steigung nur dann ausgewertet, wenn ihr Wert mindestens 10 % des Wertes der größten Steigung aufweist.

Weitere Details und Ausführungsbeispiele der Erfindung ergeben sich aus den Unteransprüchen und den Figuren.

Die folgenden Figuren zeigen:
- Fig. 1: Seitenansicht einer Flexodruckmaschine
- Fig. 2: Vergrößerte Darstellung eines Farbwerks
- Fig. 3: Darstellung der Abhängigkeit des Messwerts von der Anstellposition

Fig. 1 zeigt eine typische Flexodruckmaschine 100, die mit einer Vorrichtung zum gegenseitigen Anstellen von zwei Zylindern ausgestattet ist. Die gezeigte Druckmaschine ist eine so genannte Zentralzylinder-Flexodruckmaschine und umfasst die im folgenden beschriebenen, wesentlichen Komponenten. Zunächst ist eine Abwickeleinrichtung 101 zum Abwickeln einer Materialbahn 110 von einem Wickel 111 vorgesehen. Diese Materialbahn 110 wird dem Druckwerk 102 zugeführt, in dem sie mit zumindest einer Farbe beaufschlagt wird. Die bedruckte Materialbahn 110 wird durch eine Trocknungseinrichtung geführt, in der die aufgedruckte Druckfarbe getrocknet wird. Abschließend erfolgt das Aufwickeln der Materialbahn 110 auf einen Wickel 112 in der Aufwickeleinrichtung 104.

Das Druckwerk 102 umfasst einen zentralen Gegendruckzylinder 120, auf welchen die Materialbahn 110 mittels einer Anpresswalze 121 aufgelegt wird. Auf diese Weise wird die Materialbahn 110, immer auf der Außenoberfläche des Gegendruckzylinders 120 aufliegend, an mehreren Farbwerken vorbei geführt, von denen eines exemplarisch mit dem Bezugszeichen 122 gekennzeichnet ist. Mit jedem Farbwerk kann eine Druckfarbe auf die Materialbahn aufgetragen werden.

Ein Farbwerk 122 umfasst dabei einen Formatzylinder 123 und eine Farbauftragswalze 124, die in der Regel als Rasterwalze ausgebildet ist.

Um die Druckfarbe, die der Formatzylinder 123 von der Farbauftragswalze erhält, in gewünschter Qualität auf die Materialbahn übertragen zu können, ist es notwendig, den Formatzylinder in einem optimalen Abstand relativ zum Gegendruckzylinder zu positionieren.

Die Figur 2 zeigt nun in vergrößerter Darstellung einen Ausschnitt des Druckwerks 122. Gezeigt ist darüber hinaus die Verschiebeeinrichtung 210 für den Formatzylinder 123, der einen Schlitten 211 umfasst, welche den Formatzylinder 123 trägt. Der Schlitten ist auf einer Schiene 212 linear verschiebbar. Die Verschiebung erfolgt durch den Motor M_{S}, der eine Spindel 213 antreibt, welche in ein Gewinde des Schlittens eingeschraubt ist. Anders aufgebaute und arbeitende Verschiebeeinrichtungen sind hier natürlich ebenfalls denkbar. Wichtig ist hingegen, dass der Antrieb, welcher hier durch einen Motor realisiert ist, von der Steuereinrichtung S angesteuert oder gar geregelt wird.

Der Antrieb des Formatzylinders erfolgt durch den Motor M_{FZ}, der ebenfalls von der Steuereinrichtung geregelt wird. Dabei dreht der Formatzylinder in Richtung des Pfeils R_{FZ}. Der Formatzylinder hat einen Radius r.

Der Antrieb des Gegendruckzylinders erfolgt durch den Motor M_{GDZ}, der ebenfalls von der Steuereinrichtung geregelt wird. Dabei dreht der Gegendruckzylinder in Richtung des Pfeils R_{GDZ}.

Um nun das erfindungsgemäße Verfahren zu verdeutlichen, ist in dem dargestellten Ausführungsbeispiel der Formatzylinder mit einer ersten Druckplatte 221 und einer zweiten Druckplatte 222 belegt, deren Außenoberflächen auf den Radien r₁ und r₂ liegen. Es gilt die Beziehung r < r₂ < r₁. Die Druckplatte 221 belegt den Winkel α₁, die Druckplatte 222 den Winkel α₂.

Zur Durchführung des erfindungsgemäßen Verfahrens wird der Formatzylinder nun schrittweise dem Gegendruckzylinder entlang der Achse x angenähert. Dabei werden Formatzylinder und Gegendruckzylinder mit unterschiedlichen Geschwindigkeiten angetrieben, wobei der Formatzylinder vorteilhafterweise mit der höheren Geschwindigkeit angetrieben wird. Zum Antrieb des Formatzylinders wird vorzugsweise ein Asynchronmotor, der im Feldschwächbetrieb betrieben wird, verwendet, wie es in der DE 2009 025 053 A1 beschrieben ist.

Der Formatzylinder 123 dreht im Wesentlichen eine vollständige Umdrehung, bis er weiter an den Gegendruckzylinder 120 angenähert wird. Zunächst haben die Druckplatten 221 keinen Kontakt zum nicht dargestellten Bedruckstoff, der auf dem Gegendruckzylinder 120 aufliegt.

In der Figur 3 ist dieser Weg im Bereich I dargestellt. Dabei erfährt der Formatzylinder 123 keine Geschwindigkeitsänderung oder eine Bremskraft. Bei weiterer Annäherung kommt nun die Druckplatte 221 in Kontakt mit dem Gegendruckzylinder 120 bzw. dem Bedruckstoff. Der Formatzylinder 123 erfährt nun eine Verlangsamung bzw. eine Bremskraft, die sich über den Winkel α₁ erstreckt, was in der Figur 3 als Bereich II markiert ist. Eine Verlangsamung wird dabei dadurch festgestellt, dass sich die Drehgeschwindigkeit des Formatzylinders 123 an die Drehgeschwindigkeit des Gegendruckzylinders 120 annähert. Mit Drehgeschwindigkeit ist hier die Umfangsgeschwindigkeit gemeint. Die Druckplatte 222 hat dabei noch keinen Kontakt mit dem Gegendruckzylinder 120.

Erst bei weiterer Annäherung tritt auch die Druckplatte 222 mit dem Gegendruckzylinder 120 in Kontakt, so dass nun eine weitere Verlangsamung des Formatzylinders über den Winkelbereich α₂ festgestellt wird. Es ergibt sich also eine Gesamtverlangsamung über einen Winkelbereich α, der der Summe der einzelnen Winkelbereich α₁ und α₂ entspricht. Dies ist in der Figur 3 als Bereich III dargestellt. Der Gesamtwinkelbereich α, in dem eine Verlangsamung festgestellt wird, stellt die Ordinate des Diagramms in der Figur 3 dar. Die Abszisse ist die aktuelle Position des Formatzylinders relativ zum Gegendruckzylinder.

Bei weiterer Annäherung wird im Idealfall keine weitere Verlangsamung festgestellt, zumindest wenn der Abstand der beiden Zylinder größer r bleibt. Dabei ist r der Abstand der Drehachse des Formatzylinders zur Umfangsoberfläche des Gegendruckzylinders. Dies bedeutet, dass der Vorgang beendet wird und nun eine Position aufgefunden wurde, bei der im Wesentlichen alle Bereiche aller Druckplatten den Gegendruckzylinder 120 bzw. den Bedruckstoff berühren, so dass das vorgesehene Druckbild möglichst vollständig übertragen wird.

In der Praxis kann es jedoch schwierig sein, die optimale Anstellung aufzufinden. Ein Grund kann beispielsweise darin liegen, dass die Drehachsen beider Zylinder nicht parallel zueinander sind. Daher kann bei weiterer Annäherung eine weitere Druckplatte einen Einfluss ausüben, die in axialer Richtung von einer ersten Druckplatte beabstandet ist, wie es in der Regel beim mehrnutzigen Drucken (mehrere unabhängige Druckmotive werden nebeneinander auf einer Materialbahn gedruckt) der Fall ist. Etwa in einem solchen Fall kann es sich anbieten, den Vorgang nach einer kurzen Anzahl von unterschiedlichen Messungen zu beenden.

Eine weitere Möglichkeit für ein Abbruchkriterium kann die zweitgrößte Änderung in der in Figur 3 aufgezeichneten Funktion sein. In diesem Beispiel ist dies der Übergang vom Bereich II zum Bereich III.

Selbstverständlich ist es auch möglich, den Vorgang so lange durchzuführen, bis die Änderungen unter einem Schwellwert bleiben, beispielsweise wenn eine keine Änderung oder eine Änderung von maximal 5 % zum vorherigen Wert zu beobachten ist.

| **Bezugszeichenliste** | |
|---|---|
| 100 | Flexodruckmaschine |
| 101 | Abwickeleinrichtung |
| 102 | Druckwerk |
| 104 | Aufwickeleinrichtung |
| | |
| 120 | Gegendruckzylinder |
| 121 | Anpresswalze |
| 122 | Farbwerk |
| 123 | Formatzyl inder |
| 124 | Farbauftragswalze |
| | |
| 210 | Verschiebeeinrichtung |
| 211 | Schlitten |
| 212 | Schiene |
| 213 | Spindel |
| | |
| 221 | Druckplatte |
| 222 | Druckplatte |
| | |
| M_{FZ} | Motor |
| M_{GDZ} | Motor |
| M_{S} | Motor |
| S | Steuereinrichtung |
| r r₁ r₂ | Radius |
| R_{FZ} | Richtung Formatzylinder |
| R_{GDZ} | Richtung Gegendruckzylinder |
| α₁ | Winkel |
| α₂ | Winkel |

## Patentansprüche

1. Verfahren zum gegenseitigen Anstellen von zwei Zylindern (120, 123) in einer Druckmaschine (100), wobei:
• die Zylinder (120, 123) mit jeweils wenigstens einem Antrieb mit unterschiedlichen Umfangsgeschwindigkeiten angetrieben werden,
• zumindest der erste Zylinder (120) mittels wenigstens einer Anstelleinrichtung in Richtung auf den zweiten Zylinder (123) bewegt wird, wobei die Anstellposition bestimmt wird,
• die Werte zumindest einer Messgröße zumindest eines der zwei Zylinder (120, 123) von einer Mess- oder Detektionseinrichtung detektiert werden,
• mittels einer Steuervorrichtung die Werte der Messgröße empfangen und die Anstelleinrichtung angesteuert werden,
• die Anstellposition ermittelt wird, wobei sich die erste Änderung des Wertes der Messgröße des zumindest einen Zylinders (120, 123) gegenüber einem Initialwert dieser Messgröße ergeben hat,
**dadurch gekennzeichnet,**
**dass** der Winkelbereich (α, α₁, α₂) des Drehwinkels aufgezeichnet wird, bei dem sich eine Abweichung des Wertes der Messgröße vom Initialwert ergibt und
**dass** nach dem Ermitteln der Anstellposition, bei sich die erste Änderung des Werts der Messgröße des zumindest einen Zylinders (120, 123) gegenüber dem Initialwert ergeben hat, zumindest ein weiteres Mal der erste Zylinder in Richtung auf den zweiten Zylinder bewegt wird, wobei wiederum der Winkelbereich des Drehwinkels aufgezeichnet wird, bei dem sich eine Abweichung des Wertes der Messgröße vom Initialwert ergibt.

2. Verfahren nach dem vorstehenden Anspruch,
**dadurch gekennzeichnet, dass**
die Messgröße die Winkelgeschwindigkeit des Zylinders ist.

3. Verfahren nach einem der vorstehenden Ansprüche,
**dadurch gekennzeichnet, dass**
der erste Zylinder in Richtung auf den zweiten Zylinder bewegt wird, nachdem der erste Zylinder mindestens eine vollständige Umdrehung durchgeführt hat.

4. Verfahren nach einem der vorstehenden Ansprüche,
**dadurch gekennzeichnet,**
**dass** mehrere Male der erste Zylinder in Richtung auf den zweiten Zylinder bewegt wird,
**dass** für jede Anstellposition der Wert des Drehwinkels ermittelt wird, bei dem sich eine Abweichung des Wertes der Messgröße vom Initialwert ergibt, und **dass** der jeweilige relative Anteil des Werts des Drehwinkels am Gesamtdrehwinkel einer Umdrehung des ersten Zylinders als Funktion der Anstellposition aufgezeichnet wird.

5. Verfahren nach einem der vorstehenden Ansprüche,
**dadurch gekennzeichnet, dass**
ein erster Anstellwert ermittelt wird, bei dem die größte Änderung des relativen Anteils des Drehwinkels am Gesamtdrehwinkel einer Umdrehung des ersten Zylinders liegt, bei dem sich eine Abweichung des Wertes der Messgröße vom Initialwert ergibt.

6. Verfahren nach einem der beiden vorstehenden Ansprüche,
**dadurch gekennzeichnet, dass**
zumindest ein weiterer Anstellwert ermittelt wird, bei dem die nächstgrößte Änderung des relativen Anteils des Drehwinkels am Gesamtdrehwinkel einer Umdrehung des ersten Zylinders liegt, bei dem sich eine Abweichung des Wertes der Messgröße vom Initialwert ergibt.

7. Verfahren nach einem der drei vorstehenden Ansprüche,
**dadurch gekennzeichnet, dass**
zunächst der erste Anstellwert als optimaler Anstellwert festgelegt wird.

8. Verfahren nach dem vorstehenden Anspruch,
**dadurch gekennzeichnet, dass**
der zumindest eine weitere Anstellwert als optimaler Anstellwert festgelegt wird, bei dem die zweitgrößte Änderung des relativen Anteils des Drehwinkels am Gesamtdrehwinkel einer Umdrehung des ersten Zylinders liegt, bei dem sich eine Abweichung des Wertes der Messgröße vom Initialwert ergibt, falls der Wert dieser zweitgrößten Steigung einen festgelegten Anteil der größten Steigung überschreitet.

9. Verfahren nach einem der beiden vorstehenden Ansprüche,
**dadurch gekennzeichnet, dass**
der erste Zylinder entsprechend dem optimalen Anstellwert an den zweiten Zylinder angestellt wird.

10. Verfahren nach einem der vorstehenden Ansprüche,
**dadurch gekennzeichnet, dass**
mittels jeweils einer Anstelleinrichtung für jedes Ende des ersten Zylinders dieser Zylinder bewegt wird, wobei der Anstellwert der ersten Anstelleinrichtung dem der zweiten Anstelleinrichtung nacheilt oder voreilt.

11. Vorrichtung zum gegenseitigen Anstellen von zwei Zylindern in einer Druckmaschine (100), bei dem die Zylinder (120, 123) in Rotation versetzt werden, wobei:
• die Zylinder (120, 123) mit jeweils wenigstens einem Antrieb mit unterschiedlicher Rotationsgeschwindigkeit antreibbar sind,
• der erste Zylinder in Richtung mittels wenigstens einer Anstelleinrichtung in Richtung auf den zweiten Zylinder bewegbar ist, wobei die Anstellposition mittels einer Abstandsbestimmungseinrichtung bestimmbar ist,
• die Werte zumindest einer Messgröße zumindest eines der zwei Zylinder (120, 123) von einer Mess- oder Detektionseinrichtung detektierbar sind,
• eine Steuervorrichtung vorgesehen ist, mit welcher die Anstelleinrichtung ansteuerbar ist und mit welcher von der Mess- oder Detektionseinrichtung der jeweilige Wert der Messgröße empfangbar und der Anstellposition zuordbar ist, wobei mit der Steuereinrichtung die Anstellposition beibehaltbar ist, bei der der Wert der Messgröße im Vergleich zu dem Wert der Messgröße bei einer vorherigen Anstellposition verändert ist,
**dadurch gekennzeichnet,**
**dass** mit der Steuereinrichtung der Winkelbereichs (α, α₁, α₂) des Drehwinkels aufzeichenbar ist, bei dem eine Abweichung des Wertes der Messgröße von dem Initialwert beobachtbar ist und
**dass** mit der Steuereinrichtung die Anstelleinrichtung zumindest ein weiteres Mal zur Bewegung des ersten Zylinders in Richtung auf den zweiten Zylinder ansteuerbar ist, wobei mit der Steuereinrichtung wiederum der Winkelbereichs (α, α₁, α₂) des Drehwinkels aufzeichenbar ist, bei dem sich eine Abweichung des Wertes der Messgröße vom Initialwert ergibt.

## Claims

1. A method for the mutual positioning of two cylinders (120, 123) in a printing machine (100), wherein:
• The cylinders (120, 123) are driven at different circumferential velocities by way of in each case at least one drive,
• at least the first cylinder (120) is moved in the direction of the second cylinder (123) by means of at least one positioning device, wherein the placement position is determined,
• the values at least of one measured variable of at least one of the two cylinders (120, 123) are detected by a measuring or detection device,
• the values of the measured variable are received and the positioning device is controlled by a control device,
• the placement position is determined, wherein the first change of the value of the measured variable of the at least one cylinder (120, 123) has resulted with respect to an initial value of said measured variable,
**characterized in**
**that** the angular range (α, α₁ α₂) of the angle of rotation is recorded, in which a deviation of the value of the measured variable from the initial value results and
**that** after the determination of the placement position, which has shown the first change of the value of the measured variable of the at least one cylinder (120, 123) in respect to the initial value, at least one more time the first cylinder is moved in the direction of the second cylinder, wherein in turn the angular range of the angle of rotation is recorded, in which a deviation of the value of the measured variable from the initial value results.

2. A method according to the preceding claim,
**characterized in that**
the measured variable is the angular velocity of the cylinder.

3. A method according to any one of the preceding claims,
**characterized in that**
the first cylinder is moved in the direction of the second cylinder, after the first cylinder has carried out at least one complete rotation.

4. A method according to any one of the preceding claims,
**characterized in**
**that** several times the first cylinder is moved in the direction of the second cylinder,
**that** for each placement position the value of the angle of rotation is determined, in which a deviation of the value of the measured variable from the initial value results, and **that** the respective relative share of the value of the angle of rotation in the total angle of rotation of a rotation of the first cylinder is recorded as a function of the placement position.

5. A method according to any one of the preceding claims,
**characterized in that**
a first positioning value is determined, in which the largest change of the relative share of the angle of rotation is the total angle of rotation of a rotation of the first cylinder, in which a deviation of the value of the measured variable from the initial value results.

6. A method according to one of the two preceding claims,
**characterized in that**
at least one further positioning value is determined, in which the next largest change of the relative share of the angle of rotation is the total angle of rotation of a rotation of the first cylinder, in which a deviation of the value of the measured variable from the initial value results.

7. A method according to one of the three preceding claims,
**characterized in that**
initially the first positioning value is set as the optimal positioning value.

8. A method according to the preceding claim,
**characterized in that**
the at least one further positioning value is set as the optimal positioning value, in which the second largest change of the relative share of the angle of rotation is the total angle of rotation of a rotation of the first cylinder, in which a deviation of the value of the measured variable from the initial value results, if the value of this second largest gradient exceeds the set share of the largest gradient.

9. A method according to one of the two preceding claims,
**characterized in that**
the first cylinder is positioned according to the optimal positioning value of the second cylinder.

10. A method according to any one of the preceding claims,
**characterized in that**
by means of in each case one positioning device for each end of the first cylinder said cylinder is moved, wherein the positioning value of the first positioning device lags behind or leads that of the second positioning device.

11. A device for the mutual positioning of two cylinders in a printing machine (100), in which the cylinders (120, 123) are placed in rotation, wherein:
• The cylinders (120, 123) can be driven with in each case at least one drive with different rotational velocity,
• the first cylinder is movable by means of at least one positioning device in the direction of the second cylinder, wherein the placement position can be determined by means of a distance determination means,
• the values at least of one measured variable at least of one of the two cylinders (120, 123) can be detected by a measuring or detection device,
• A control device is provided, with which the positioning device is controllable, and with which the respective value of the measured variable can be received by the measuring or detection device and can be assigned to the placement position, wherein with the control device the placement position can be maintained, in which the value of the measured variable is changed in comparison to the value of the measured variable in a previous placement position,
**characterized in**
**that** with the control device the angular range (α, α₁ α₂) of the angle of rotation can be recorded, in which a deviation of the value of the measured variable from the initial value can be observed and
**that** with the control device the positioning device can be controlled at least one more time for the movement of the first cylinder in the direction of the second cylinder, wherein with the control device the angular range (α, α₁ α₂) of the angle of rotation can in turn be recorded, in which a deviation of the value of the measured variable from the initial value results.

## Revendications

1. Procédé pour serrer deux cylindres (120, 123) dans une machine à imprimer (100) :
• les cylindres (120, 123) étant entraînés avec respectivement au moins un entraînement avec des vitesses périphériques différentes,
• au moins le premier cylindre (120) étant déplacé au moyen d'au moins un équipement de serrage en direction du deuxième cylindre (123), la position de serrage étant définie,
• les valeurs d'au moins une grandeur de mesure d'au moins un des deux cylindres (120, 123) étant détectées par un équipement de mesure ou de détection,
• les valeurs de la grandeur de mesure étant reçues et l'équipement de serrage étant piloté au moyen d'un dispositif de commande,
• la position de serrage étant déterminée, et il en résulte la première modification de la valeur de la grandeur de mesure du cylindre (120, 123) au moins au nombre de un par rapport à une valeur initiale de cette grandeur de mesure,
**caractérisé en ce que**
la plage angulaire (α, α1, α2) de l'angle de rotation pour laquelle il résulte un écart de la valeur de grandeur de mesure à la valeur initiale est enregistrée
et,
après la détermination de la position de serrage pour laquelle il résulte la première modification de la valeur de la grandeur de mesure du cylindre (120, 123) au moins au nombre de un par rapport à la valeur initiale, le premier cylindre est déplacé en direction du deuxième cylindre au moins une autre fois, la plage angulaire de l'angle de rotation pour laquelle il résulte un écart de la grandeur de mesure à la valeur initiale étant enregistrée de nouveau.

2. Procédé selon la revendication précédente,
**caractérisé en ce que**
la grandeur de mesure est la vitesse angulaire du cylindre.

3. Procédé selon l'une des revendications précédentes,
**caractérisé en ce que**
le premier cylindre est déplacé en direction du deuxième cylindre après que le premier cylindre a effectué au moins une rotation complète.

4. Procédé selon l'une des revendications précédentes,
**caractérisé en ce que**
le premier cylindre est déplacé plusieurs fois en direction du deuxième cylindre,
pour chaque position de serrage, il est déterminé la valeur de rotation pour laquelle il résulte un écart de la valeur de la grandeur de mesure à la valeur initiale, et
la part relative respective de la valeur de l'angle de rotation à l'angle de rotation total d'une rotation du premier cylindre en fonction de la position de serrage est enregistrée.

5. Procédé selon l'une des revendications précédentes,
**caractérisé en ce**
**qu'**il est déterminé une première valeur de serrage à laquelle se situe la plus grande variation de la part relative de l'angle de rotation à l'angle de rotation total d'une rotation du premier cylindre pour laquelle il résulte un écart de la valeur de la grandeur de mesure à la valeur initiale.

6. Procédé selon l'une des deux revendications précédentes,
**caractérisé en ce**
**qu'**il est déterminé au moins une autre valeur de serrage à laquelle se situe la deuxième plus grande variation de la part relative de l'angle de rotation à l'angle de rotation total d'une rotation du premier cylindre pour laquelle il résulte un écart de la valeur de grandeur de mesure à la valeur initiale.

7. Procédé selon l'une des trois revendications précédentes,
**caractérisé en ce que**
la première valeur de serrage est d'abord spécifiée en tant que valeur de serrage optimale.

8. Procédé selon la revendication précédente,
**caractérisé en ce que**
l'autre valeur de serrage au moins au nombre de un est spécifiée en tant que valeur de serrage optimale à laquelle se situe la deuxième plus grande modification de la part relative de l'angle de rotation à l'angle de rotation total d'une rotation du premier cylindre pour laquelle il résulte un écart de la valeur de la grandeur de mesure à la valeur initiale si la valeur de cette deuxième plus grande pente dépasse une part spécifiée de la plus grande pente.

9. Procédé selon l'une des deux revendications précédentes,
**caractérisée en ce que**
le premier cylindre est serré sur le deuxième cylindre conformément à la valeur de serrage optimale.

10. Procédé selon l'une des revendications précédentes,
**caractérisée en ce que,**
au moyen de respectivement un équipement de serrage pour chaque extrémité du premier cylindre, ce cylindre est déplacé, la valeur de serrage du premier équipement de serrage suivant ou précédant le deuxième équipement de serrage.

11. Dispositif pour le serrage de deux cylindres l'un contre l'autre dans une machine à imprimer (100), dans lequel les cylindres (120, 123) sont mis en rotation,
• les cylindres (120, 123) pouvant être entraînés avec respectivement au moins un entraînement avec une vitesse de rotation différente,
• le premier cylindre pouvant être déplacé en direction du deuxième cylindre au moyen d'au moins un équipement de serrage, la position de serrage pouvant être définie au moyen d'un équipement de définition de distance,
• les valeurs d'au moins une grandeur de mesure d'au moins un des deux cylindres (120, 123) pouvant être détectées par un équipement de mesure ou de détection,
• un dispositif de commande étant prévu, avec lequel l'équipement de serrage peut être piloté et avec lequel la valeur respective de la grandeur de mesure peut être reçue par l'équipement de mesure ou de détection et affectée à la position de serrage, la position de serrage pour laquelle la valeur de la grandeur de mesure est modifiée en comparaison avec la valeur de la grandeur de mesure pour une position de serrage antérieure pouvant être conservée avec l'équipement de commande,
**caractérisé en ce que**
la plage angulaire (α, α1, α2) de l'angle de rotation pour laquelle on peut observer un écart de la valeur de la grandeur de mesure à la valeur initiale peut être enregistrée avec l'équipement de commande, et
l'équipement de serrage peut être piloté avec l'équipement de commande au moins une fois supplémentaire pour le déplacement du premier cylindre en direction du deuxième cylindre, la plage angulaire (α, α1, α2) de l'angle de rotation pour laquelle il résulte un écart de la valeur de la grandeur de mesure à la valeur initiale peut être enregistrée de nouveau par l'équipement de commande.
